# EUROPÄISCHE PATENTSCHRIFT

(11) **EP 1 144 291 B1**
(45) Veröffentlichungstag und Bekanntmachung des Hinweises auf die Patenterteilung: **21.05.2003**
(21) Anmeldenummer: 99941528.4
(22) Anmeldetag: 06.08.1999
(51) Int. Cl.: B65H 18/26

(54) **VERFAHREN UND VORRICHTUNG ZUR VERMINDERUNG DES VOLUMENS ODER DRUCKS EINES FLUIDS, DAS VON SICH BEWEGENDEN OBERFLÄCHEN IN EINEN SPALT EINGESCHLEPPT WIRD**
METHOD AND DEVICE FOR REDUCING THE VOLUME OR PRESSURE OF A FLUID WHICH IS DRIVEN THROUGH AN OPENING BY MOVING SURFACES
PROCEDE ET DISPOSITIF POUR REDUIRE LE VOLUME OU LA PRESSION D'UN FLUIDE ENTRAINE DANS UN INTERSTICE PAR DES SURFACES EN MOUVEMENT

(30) Priorität: 02.09.1998 DE 19839916
(43) Veröffentlichungstag der Anmeldung: 17.10.2001
(73) Patentinhaber: Voith Paper Patent GmbH, 89522 Heidenheim (DE)
(72) Erfinder: SCHÜLER, Dietrich, D-45277 Essen (DE); WELP, Ewald, Georg, D-40699 Erkrath (DE); HOLTMANN, Bruno, CH-8157 Dielsdorf (CH); HUTZENLAUB, Armin, D-51674 Wiehl (DE); RÜCKERT, Hans, D-40882 Ratingen (DE)
(74) Vertreter: Knoblauch, Andreas, Dr.-Ing.
(86) Internationale Anmeldenummer: EP9905691
(87) Internationale Veröffentlichungsnummer: WO00013998

(56) Entgegenhaltungen:
- EP-A- 0 130 158
- EP-A- 0 239 950
- EP-A- 0 298 299
- EP-A- 0 393 519
- WO-A-94/19536
- FR-A- 2 153 984
- FR-A- 2 442 785
- GB-A- 1 098 036

## Beschreibung

### Technisches Gebiet

Auf einer Vielzahl von technischen Gebieten werden sich bewegende Maschinenelemente oder zu bearbeitende bahn- oder bandförmige Elemente so angeordnet oder geführt, daß sie einen zulaufenden Spalt bilden. Die sich bewegende Oberfläche des Elements oder Materials schleppt ein Fluid (Gas, Flüssigkeit) in den Spalt, dessen Volumen oder Druck zu negativen Effekten führt, falls bestimmte Grenzwerte überschritten werden. Die Geometrie des Spalts ist entweder formstabil oder formvariabel. Formstabile Spalte werden beispielsweise gebildet zwischen zwei sich achsparallel drehenden Walzen oder zwischen einer sich bewegenden, von einem Leitelement abgestützten Bahn und einem weiteren Element. Formvariable Spalte bilden beispielsweise ein Element (Antriebswalze, Leitrolle oder -walze, Wickelrolle etc.) und eine darauf zulaufende Bahn oder auch zwei aufeinander zulaufende Bahnen.

Ein wichtiges technisches Anwendungsgebiet für das Verfahren bzw. die Vorrichtung ist die Herstellung und Weiterverarbeitung von bahnförmigen Materialien (Papier-, Kartonbahnen, Kunststoffolien), wo es vielfach erforderlich ist, die auf ein Element (Walze, Rolle, starres Leitelement, Wickelrolle) auflaufende Bahn in sehr engen Kontakt mit diesem Element zu bringen.

Insbesondere bei hohen Bahngeschwindigkeiten kann dabei die in den Zulaufspalt eingeschleppte Luft Probleme bereiten. Die eingeschleppte Luft baut einen Überdruck auf, der die Bahn von dem Element wegdrückt und so unerwünscht negative Effekte verursacht: So wird beim Aufwickeln von Materialbahnen zu Wickelrollen beim Auflaufen der Bahn auf die Wickelrolle unerwünschterweise Luft mit eingewickelt. Bei Antriebswalzen beginnt die Bahn durch das eingeschleppte Luftpolster zu schwimmen. Die Haftung und somit die Antriebskraft geht verloren. Bei Walzen oder anderen Leitelementen, die zum Steuern des Bahnlaufs dienen, führt ein Aufschwimmen dazu, daß die Funktion nicht mehr gegeben ist, die Bahn seitlich verläuft.

Bei Kühl- oder Heizwalzen für Bahnen reduziert das eingeschleppte Luftvolumen den Wärmeübergang zwischen den Walzenoberflächen und der Bahn und damit auch die Kühl- oder Heizleistung. Da Kühl- oder Heizwalzengruppen meistens auch als Zugstationen für die Bahn dienen, ist eine gute Haftung auch notwendig, um die Zugkraft zu übertragen. Beim Beschichten von Materialbahnen, beispielsweise Papier- oder Kartonbahnen, stört das eingeschleppte Luftpolster den Übergang des Beschichtungsmaterials von dem Auftragwerk auf die Bahn.

### Stand der Technik

Es sind verschiedene Verfahren bekannt, um den durch die eingeschleppte Luft in dem Spalt zwischen einer Bahn und einem weiteren Element verursachten negativen Effekten entgegenzuwirken: So werden beim Aufwickeln von Bahnen zu Wickelrollen Andruckwalzen eingesetzt, die beim Auflaufen der Bahn auf die Wickelrolle die Luft abquetschen. Andruckwalzen sind konstruktiv aufwendig und können bei empfindlichen Materialien zu Markierungen führen. Zudem können sie unerwünschterweise die Wickelhärte beim Aufwickeln beeinflussen. Eine Kontaktverbesserung mit Andruckwalzen ist dann nicht möglich, wenn die Bahn beschichtet ist oder wenn beim Andrücken Falten gebildet werden. Bei Antriebswalzen ist es bekannt, durch eine entsprechende Gestaltung der Mantelfläche, beispielsweise durch Aufbringung von Nuten, den Kontakt zu verbessern. Allen diesen Gegenmaßnahmen ist gemeinsam, daß sie entweder konstruktiv sehr aufwendig sind oder zu unerwünschten Nebeneffekten führen können.

Ein weiteres Anwendungsgebiet der Erfindung ist das Beschichten von Materialbahnen in einem Verfahren, bei dem ein flüssiges Beschichtungsmaterial mittels eines Auftragselements, beispielsweise einer Auftragswalze, aufgetragen wird, die mit der Bahn einen sich verengenden Auftragspalt bildet. Das von dem Auftragselement in den Auftragspalt geförderte flüssige Beschichtungsmaterial baut einen Druck auf, der die Auftragsmenge auf die Bahn entscheidend beeinflußt. Ein zu hoher Druck im Auftragspalt führt bei saugfähigen Papier- oder Kartonbahnen dazu, daß das Beschichtungsmaterial, beispielsweise Pigmentfarbe, in einer unerwünscht großen Menge in die Bahn eindringt.

Aus der EP-A-0 130 158 ist eine Dichtvorrichtung in einem Zylindertrockner bekannt, der eine Vielzahl von Trocknungszylindern aufweist, um die die zu trocknende Papierbahn schleifenförmig und von einem Drahtgeflecht abgestützt geführt wird. Zur Vermeidung von Blasenbildung zwischen dem Drahtgeflecht und der Papierbahn aufgrund von Druckunterschieden zwischen beiden Seiten des Drahtgeflechts sind im Raum zwischen dem Drahtgeflecht und einem Zylinder schildförmige Elemente angeordnet, deren freies Ende in den Spalt zwischen dem Drahtgeflecht und dem Zylinder reicht. Das entgegengesetzte Ende der schildförmigen Elemente ist mit einem Blaskasten verbunden, der Blasöffnungen enthält, aus denen Luft gegen die Laufrichtung der Bahn geblasen wird. Die schildförmigen Elemente verhindern dabei, daß Luft durch das Drahtgeflecht abtransportiert wird und bewirken so, daß der Überdruck in dem Spalt zwischen Drahtgeflecht und dem Zylinder reduziert wird.

Aus der FR-A-2 442 785 ist eine Vorrichtung zum Entfernen von Luft von dem Raum einer sich drehenden Rolle und einer auf diese auflaufenden Bahn bekannt, bei der in dem Spalt zwischen der Rolle und der Bahn eine Dichtungsleiste angeordnet ist. Die Dichtungsleiste ist an ihrem hinteren Ende gelagert und erstreckt sich flach auslaufend in den Spalt zwischen der Rolle und der Bahn. Sie bewirkt gemeinsam mit in Bahnlaufrichtung vor ihr an der Bahn anliegenden Schabern, daß die von der Walze und der Bahn mitgeschleppte Luft so geleitet wird, daß sie nicht in den Spalt zwischen der Bahn und der Walze gelangt.

### Darstellung der Erfindung

Der Erfindung liegt daher die Aufgabe zugrunde, ein Verfahren bereitzustellen, mit dem sich das Volumen oder der Druck eines von sich bewegenden Oberflächen in einen Spalt eingeschleppten Fluids konstruktiv einfach vermindern läßt, ohne daß unerwünschte Nebeneffekte auftreten.

Diese Aufgabe wird mit den Merkmalen des Patentanspruchs 1 gelöst.

Ein erfindungsgemäß eingesetztes Trennelement bewirkt eine Druck- oder Volumenverminderung im Spalt, ohne daß die sich bewegende Oberfläche (beispielsweise die Bahn) oder ein anderes, den Spalt bildendes Element berührt wird. Das Trennelement benötigt weder einen mechanischen Antrieb noch sonstige Energiezufuhr. Es bietet darüber hinaus die Möglichkeit, allein durch seine Gestaltung und Position die Druck- oder Volumenverhältnisse im Spalt gezielt zu beeinflussen. So kann beispielsweise beim Aufwickeln von Materialbahnen eine - wenn auch geringe - Menge von Luft eingewickelt werden, wenn dies für die Wickelqualität gewünscht wird.

Die Erfindung macht sich den physikalischen Effekt zunutze, daß der Übergang von zwei durch ein Trennelement getrennten Strömungen in zwei Kanälen geringerer Höhe zu nur einer Strömung in einem Kanal größerer Höhe eine von der Viskosität des strömenden Fluids, der Länge- und Höhen der Kanäle und der Strömungsgeschwindigkeit abhängige Druckabsenkung bewirkt und/oder der Volumenstrom des in den Spalt einströmenden Fluids sich verringert.

Die Unteransprüche enthalten bevorzugte Varianten und Ausgestaltungen der Erfindung zum Einsatz bei der Herstellung und Verarbeitung bahnförmiger Materialien.

### Kurze Beschreibung der Zeichnung

Die Zeichnung dient zur Erläuterung der Erfindung anhand schematisch dargestellter Ausführungsbeispiele:
- Figur 1: zeigt den Einsatz einer Folie als Trennelement beim Aulwickeln einer Bahn zu einer Wickelrolle,
- Figur 2: zeigt den Einsatz eines Trennelements an einer Bahnzugwalze,
- Figur 3: zeigt den Einsatz von Trennelementen in einer Kühlwalzengruppe hinter dem Trockner einer Beschichtungsanlage für bahnförmige Materialien,
- Figur 4: zeigt eine Heizwalzengruppe zum Erwärmen und Spannungsregulieren bei Kunststoffolien,
- Figur 5: zeigt den Einsatz zweier Trennelemente im Zulaufspalt einer Bahn zu einer Walze,
- Figur 6: zeigt die Seitenansicht einer Beschichtungsvorrichtung, bei der ein Trennelement zum Abbau der Luftgrenzschicht vor dem Auftragspalt eingesetzt wird, und
- Figur 7: zeigt die Seitenansicht einer Beschichtungsvorrichtung, bei der das Trennelement zur Verminderung des Flüssigkeitsdrucks im Auftragspalt dient.

### Wege zur Ausführung der Erfindung

In Figur 1 sind die Anordnung und die Gestaltung eines erfindungsgemäßen Trennelements am Beispiel einer Aufwicklung dargestellt, bei der eine Bahn 1, vorzugsweise eine Papier-, Karton- oder Kunststoffbahn, zu einer Wickelrolle 2 aufgewickelt wird. Bei der Herstellung von Wickelrollen 2 bereiten die an der Bahn 1 und an der äußersten Lage der Wickelrolle 2 anhaftenden Luftgrenzschichten Probleme. Es muß vermieden werden, zu große Luftmengen in die Wickelrolle 2 einzuwickeln, da dies zu einer unerwünschten Beeinflussung der Wickelhärte und zu Wickelfehlern, beispielsweise Falten, in der Wickelrolle 2 führen würde.

Die auf die Wickelrolle 2 auflaufende Bahn 1 bildet mit der äußersten Lage einen sich verengenden Zulaufspalt 3, in dem die eingeschleppte Luft einen Überdruck aufbaut. Der Überdruck wird insbesondere bei sehr großen Bahnbreiten von mehreren Metern und bei undurchlässigen Materialien zu langsam abgebaut, da die Luft nur schwer entweichen kann.

In dem Zulaufspalt 3 ist ein biegsames Trennelement 4 sich in etwa parallel zur Ebene der Bahn 1 erstreckend so angeordnet, daß der Zulaufspalt 3 von der Zulaufseite her in zwei Strömungskanäle 5, 6 unterteilt wird. Das Trennelement 4 ist an seinem in Bewegungsrichtung der bewegten Oberfläche - hier der Bahn 1 - hinteren Ende, also an der Zulaufseite, gelagert. Sein vorderes, freies Ende ist flach auslaufend gestaltet und erstreckt sich in den Spalt 3 hinein, ohne die Bahn 1 oder das andere, den Spalt 3 begrenzende Element (hier die Wickelrolle 2) zu berühren. Das biegsame Trennelement 4 besteht aus einem flexiblen Material, insbesondere einer Kunststoffolie, so daß es sich selbsttätig in der Mitte des Zutaufspalts 3 ausrichten kann. Als geeignetes Trennelement 4 hat sich eine Kunststoffolie von 50 µm bis 100 µm Dicke gezeigt.

Das Trennelement 4 reicht so weit in den Spalt 3 hinein, daß die Strömungskanäle 5, 6 an der engsten Stelle am vorderen Ende des Trennelements 4 eine Höhe von maximal 1 mm aufweisen. Anschließend erweitert sich der Zulaufspalt 3 schlagartig. Dies führt an dieser Stelle zu einer Verminderung des Volumenstroms an eingeschleppter Luft und zu einem Druckabfall, der den Kontakt zwischen der auflaufenden Bahn 1 und der Wickelrolle 2 erheblich verbessert. Damit der Druckabfall im Zulaufspalt 3 über die gesamte Breite der Bahn 1 auftritt, erstreckt sich das Trennelement 4 bevorzugt über die gesamte Breite der Bahn 1.

Da die Größe des Druckabfalls unter anderem von der Position des vorderen Endes des Trennelements 4 abhängt, läßt sie sich durch die Eintauchtiefe des Trennelements 4 in den Spalt 3 beeinflussen. Bevorzugt ist das Trennelement 4 an der Zulaufseite daher so befestigt, daß die Eintauchtiefe in den Spalt 3 variiert werden kann. Wie in Figur 1 dargestellt, ist dazu die Befestigung des Trennelements 4 an der Zulaufseite in und gegen Bahnlaufrichtung (Pfeil 7) mittels eines Verstellmotors 8 verstellbar. Aufgrund der Reibung mit der eingeschleppten Luft wird das Trennelement 4 mit einer gewissen Kraft in den Spalt 3 hineingezogen. Dies bietet die Möglichkeit, die Druckverhältnisse am Ende des Spalts 3 über diese Zugkraft zu steuern. Die von einem Kraftmeßgerät 9 ermittelte Zugkraft dient als Führungsgröße, in Abhängigkeit von der gemessenen Kraft verstellt der Motor 8 die Position des Trennelements 4. Beim Aufwickeln wird die Eintauchtiefe des Trennelements 4 in Abhängigkeit vom Durchmesser der Wickelrolle 2 und der Geschwindigkeit der Bahn 1 gesteuert. Bevorzugt erfolgt dies automatisch über eine Steuereinrichtung, die den Verstellmotor 8 so steuert, daß vorgegebene Werte der Zugkraft eingehalten werden.

In Figur 2 ist die Anordnung eines erfindungsgemäßen Trennelements 4 im Zulaufspalt 3 zwischen einer Bahn 1 aus Papier, Karton oder Kunststoff und einer angetriebenen Bahnzugwalze 10 dargestellt. Auch bei dieser Ausführungsform richtet sich das Trennelement 4 selbsttätig im Zulaufspalt 3 aus, ohne daß eine Berührung mit der Bahn 1 oder der Walze 10 auftritt. Der Druckabfall hinter dem Trennelement 4 führt dazu, daß die Bahn 1 auf der angetriebenen Walze 9 schlupffrei haftet. Das Aufschwimmen der Bahn 1 auf einem von der eingeschleppten Luft gebildeten Luftpolster wird vermieden. So lassen sich auch bei Walzen 10 mit glatter Metalloberfläche erheblich größere Zugspannungen auf die Bahn 1 übertragen. Markierungen, wie sie beispielsweise Walzen mit Nuten bei empfindlichen Kunststoffolien erzeugen können, werden vermieden.

Ebenso vorteilhaft ist die Anordnung eines erfindungsgemäßen Trennelements bei frei drehbaren Führungsrollen für Materialbahnen. Auch bei nicht angetriebenen Führungsrollen muß ein schlupffreier Kontakt zwischen der Bahn und der Rolle gewährleistet sein, um ein seitliches Verlaufen der Bahn oder Markierungen bei empfindlichen Bahnen zu verhindern. So lassen sich die erfindungsgemäßen Trennelemente vorteilhaft im Auflaufspalt der Bahn auf Rollen oder Walzen von sogenannten Kantensteuerungseinrichtungen anordnen. Derartige Kantensteuerungseinrichtungen dienen dazu, die Längskanten von Bahnen exakt zu führen.

Weiterhin sind die Trennelemente vorteilhaft bei Kühl- oder Heizwalzen für Bahnen einsetzbar, um den Wärmeübergang zwischen den Walzenoberflächen und der Bahn zu verbessern. Das von der Bahn in den Auflaufspalt zu der Kühl- oder Heizwalze eingeschleppte Luftvolumen reduziert den Wärmeübergang und damit die Kühl- oder Heizleistung. In Figur 3 ist die Anordnung von Trennelementen 4 in einer Kühlwalzengruppe 11 im Anschluß an den Trockner 12 einer Beschichtungsvorrichtung dargestellt. Die im Zulaufspalt 3 zwischen einer Kühlwalze 11 und der Bahn 1 auf vorstehend beschriebene Weise angeordneten Trennelemente 4 reduzieren das Volumen an eingeschleppter Luft.

Figur 4 zeigt eine Gruppe von Heizwalzen 13 zum Erwärmen und Spannungsregulieren bei Kunststoffolien. Auch bei dieser Heizwalzengruppe ist im Zulaufspalt der Bahn 1 zu jeder Heizwalze 13 ein Trennelement 4 angeordnet, um den Wärmeübergang zu verbessern. Da Kühlwalzen 11 und Heizwalzen 13 meistens auch als Zugwalzen dienen, verbessern die Trennelemente 4 zugleich die Haftung auf der jeweiligen Walze 11, 13. Es läßt sich so eine erhöhte Zugkraft auf die Bahn 1 aufbringen.

Anstelle nur eines Trennelements 4 können in dem Spalt 3 auch zwei oder mehr Trennelemente 4.1, 4.2 angeordnet sein, wie in Figur 5 dargestellt ist. Jedes der Trennelemente 4.1, 4.2 ist dann auf die vorstehend bei der Beschreibung zu Figur 1 erläuterte Weise aufgebaut und gelagert. Die Anordnung von zwei Trennelementen 4.1, 4.2 teilt den Spalt in drei Strömungskanäle 5, 6, 14 auf, die am Ende der Trennelemente 4.1, 4.2 in einen Strömungskanal größerer Höhe übergehen. Die Anordnung von zwei oder mehr Trennelementen 4.1, 4.2 hat zum einen den Vorteil, daß die Höhendifferenz der Kanäle vor und hinter den Trennelementen zur Verstärkung des Effekts größer ist, zum anderen wird die Möglichkeit geboten, den Druck zwischen den beiden Trennelementen 4.1, 4.2 einzustellen, um so die Geometrie der äußeren Strömungskanäle 5, 6 zu beeinflussen. So ist es möglich, die beiden Trennelemente 4.1, 4.2 an ihren vorderen Enden im Spalt 3 miteinander zu verbinden, beispielsweise zu verkleben oder zu verschweißen, um durch Einblasen von Luft von der Zulaufseite her einen Druck zwischen den Trennelementen 4.1, 4.2 aufzubauen, der diese in die gewünschte Position drückt. Das Trennelement hat bei dieser Ausführungsform die Form eines flach im Spalt 3 auslaufenden Schlauchs mit keilförmigen Querschnitt.

In den Figuren 6 und 7 ist die Verwendung eines Trennelements 4 in einer Beschichtungsvorrichtung dargestellt. Das Beschichtungsmaterial wird von einem Auftragwerkhier einer Auftragwalze 15 - auf die Bahn 1 aufgetragen, die beim Auftragen von einer Gegenwalze 16 abgestützt wird. Die Auftragwalze 10 bildet mit der Bahn 1 einen Auftragspalt 3, in dem das von der Auftragwalze 15 herangeführte Beschichtungsmaterial an die Bahn 1 übergeben wird. Derartige Beschichtungsvorrichtungen werden eingesetzt, um Papier- oder Kartonbahnen mit Pigmentstreichfarbe zu beschichten.

Insbesondere bei hohen Bahngeschwindigkeiten von mehr als 1500 m/min stört die an der Bahn 1 anhaftende Luftgrenzschicht den Übergang des Beschichtungsmaterials von dem Auftragwerk auf die Bahn 1 mit der Folge, daß unbedeckte Stellen auftreten oder ungleichmäßig aufgetragen wird. In der in Figur 6 dargestellten Beschichtungsvorrichtung dient ein Trennelement 4 dazu, die Luftgrenzschicht vor dem Auftragen zu verringern. Dazu ist mit geringem Abstand vor dem Auftragspalt 17 ein Leitelement 18 angeordnet, das mit der Bahn 1 einen zulaufenden Spalt 3 bildet. Das den Spalt 3 in zwei Strömungskanäle aufteilende Trennelement 4 ist auf die vorstehend bei dem Ausführungsbeispiel nach den Figuren 1 und 2 beschriebene Weise aufgebaut und angeordnet. Unmittelbar hinter dem Trennelement 4 wird an der Position, an der das Beschichtungsmaterial in bewirkt. Dies verbessert den Übergang des Beschichtungsmaterials von der Auftragwalze 15 auf die Bahn 1 mit dem positiven Effekt, daß entweder die Überschußmenge an Beschichtungsmaterial verringert und/oder die Bahngeschwindigkeit erhöht werden kann, ohne daß unbedeckte Stellen auf der Bahn 1 entstehen. Der Einsatz eines Trennelements 4 nach der Erfindung in Beschichtungsvorrichtungen ist nicht auf den in Figur 6 dargestellten Maschinentyp mit einem Walzenauftragwerk beschränkt. Es läßt sich bei allen Beschichtungsvorrichtungen einsetzen, um die negativen Effekte der Luftgrenzschicht zu vermindern.

In Figur 7 ist eine Beschichtungsvorrichtung dargestellt, bei der das Trennelement 4 dazu dient, den Flüssigkeitsdruck im Auftragspalt 17 zu vermindern. Ein zu hoher Druck im Auftragspalt 17 führt insbesondere bei saugfähigen Papier- oder Kartonbahnen dazu, daß das Beschichtungsmaterial in einer unerwünscht großen Menge in die Bahn 1 eindringt. Das Trennelement 4 ist so angeordnet, daß sein vorderes freies Ende sich in den von dem flüssigen Beschichtungsmaterial gefüllten Auftragspalt 17 erstreckt. Es teilt den Auftragspalt 17 in zwei Strömungskanäle auf und bewirkt einen Abfall des Flüssigkeitsdrucks.

Üblicherweise wird mit der Auftragwalze 15 bei der Beschichtungsvorrichtung nach den Figuren 6 und 7 ein Überschuß an Beschichtungsmaterial auf die Bahn 1 aufgetragen. Der Überschuß wird auf bekannte Weise mit einem in Bahnlaufrichtung hinter der Auftragwalze 15 angeordneten Dosiersystem 19 bis auf das gewünschte Strichgewicht abgerakelt. Das Dosiersystem 19 enthält ein bekanntes Dosierelement, im Ausführungsbeispiel ein Schabermesser 20, das den Überschuß abrakelt und die aufgetragene Schicht glättet.

Der Einsatz eines Trennelements nach der Erfindung ist nicht auf die vorstehend beschriebenen Ausführungsbeispiele beschränkt. Es kann überall dort eingesetzt werden, wo eine sich bewegende Oberfläche ein Fluid, also eine Flüssigkeit oder ein Gas, in einen Spalt einschleppt, dessen Druck oder Volumen unerwünschte Auswirkungen zeigt. Die Erfindung ermöglicht es, das Volumen oder den Druck des eingeschleppten Fluids zu verringern, ohne daß die bewegte Oberfläche oder ein weiteres Element berührt wird oder Aggregate eingesetzt werden, die Energie benötigen; beispielsweise Absaugeinrichtungen.

## Patentansprüche

1. Verfahren zur Verminderung des Volumens oder Drucks eines Fluids, das von sich bewegenden Oberflächen in einen Spalt (3,17) eingeschleppt wird, **dadurch gekennzeichnet, daß** der Spalt (3, 17) mittels eines oder mehrerer biegsamer Trennelemente (4) in zwei oder mehr Strömungskanäle (5, 6, 14) unterteilt wird, wobei jedes Trennelement (4) an seinem in Bewegungsrichtung der Oberflächen hinteren Ende gelagert ist und sein vorderes, flach auslaufendes Ende sich in den Spalt (3, 17) erstreckt, *so daß es sich selbsttätig im Spalt (3,17) ausrichtet.*

2. Verfahren nach Anspruch 1, **dadurch gekennzeichnet, daß** der Spalt (3, 17) mittels eines oder mehrerer Trennelemente (4) in zumindest zwei Strömungskanäle (5, 6) unterteilt wird, die jeweils an der engsten Stelle eine Höhe von maximal 1 mm aufweisen.

3. Verfahren nach Anspruch 1 oder 2, **dadurch gekennzeichnet, daß** die Eintauchtiefe des Trennelements (4) in den Spalt (3) gesteuert wird.

4. Vorrichtung zur Verminderung des Volumens oder Drucks eines Fluids, das von sich bewegenden Oberflächen in einen Spalt (3, 17) eingeschleppt wird, **dadurch gekennzeichnet, daß** der Spalt (3, 17) mittels eines oderer mehrerer biegsamer Trennelemente (4) in zwei oder mehr Strömungskanäle (5, 6, 14) unterteilt ist, wobei jedes Trennelement (4) an seinem in Bewegungsrichtung der Oberflächen hinteren Ende gelagert ist und sein vorderes, flach auslaufendes Ende sich in den Spalt (3, 17) erstreckt, *so daß es sich selbsttätig im Spalt (3,17) ausrichtet*.

5. Vorrichtung nach Anspruch 4, **dadurch gekennzeichnet, daß** das Trennelement aus einer Folie, insbesondere mit einer Dicke zwischen 50 µm und 100 um, gefertigt ist.

6. Vorrichtung nach Anspruch 4 oder 5, **dadurch gekennzeichnet, daß** die Eintauchtiefe des Trennelements (4) in den Spalt (3) einstellbar ist.

7. Vorrichtung nach Anspruch 6, **dadurch gekennzeichnet, daß** die Kraft, mit der das Trennelement (4) in den Spalt (3) gezogen wird, als Regelgröße für die Eintauchtiefe benutzt wird.

8. Vorrichtung nach Anspruch 7, **dadurch gekennzeichnet, daß** die Kraft mit einem Meßgerät (9) ermittelt wird und die Position des Trennelements (4) von einem Stellantrieb (8) automatisch geregelt wird.

9. Vorrichtung zum Aufwickeln einer Materialbahn (1), insbesondere einer Papier- oder Kartonbahn oder einer Kunststoffolie, **dadurch gekennzeichnet, daß** im Zulaufspalt (3) zwischen der Wickelrolle (2) und der auflaufenden Bahn (1) eine *Vorrichtung* gemäß einem der Ansprüche 4 bis 6 angeordnet ist.

10. Vorrichtung nach einem der Ansprüche 6 bis 8 und nach Anspruch 9, **dadurch gekennzeichnet, daß** das Trennelement (4) in Abhängigkeit vom Durchmesser der Wickelrolle (2) und der Bahngeschwindigkeit bezüglich seiner Eintauchtiefe in den Zulaufspalt (3) steuerbar ist.

11. Vorrichtung zum Antreiben oder Führen einer Warenbahn (1) mit einer Bahnzugwalze (10) oder Führungsrolle, **dadurch gekennzeichnet, daß** im Zulaufspalt (3) zwischen der Bahn (1) und der Bahnzugwalze (10) oder Führungsrolle *eine Vorrichtung* gemäß einem der Ansprüche 4 bis 6 angeordnet ist.

12. Vorrichtung zum Kühlen oder Heizen einer Bahn (1) mit Kühlwalzen (11) oder Heizwalzen (13), die von der Bahn (1) umschlungen werden, **dadurch gekennzeichnet, daß** im Zulaufspalt zwischen der Bahn (1) und einer Kühlwalze (11) oder Heizwalze (13) *eine Vorrichtung* gemäß einem der Ansprüche 4 bis 6 angeordnet ist.

13. Vorrichtung zum Beschichten einer Warenbahn (1), insbesondere einer Papier- oder Kartonbahn, **dadurch gekennzeichnet, daß** vor dem Auftragwerk zum Auftragen von Beschichtungsmaterial auf die Bahn (1) ein Leitelement (18) angeordnet ist, das mit der Bahn (1) einen Spalt (3) bildet, in dem *eine Vomchtung* gemäß einem der Ansprüche 4 bis 6 angeordnet ist.

14. Vorrichtung zum Beschichten einer Warenbahn (1), insbesondere einer Papier- oder Kartonbahn, **dadurch gekennzeichnet, daß** im Auftragspalt (17) zwischen der Bahn (1) und einer das Beschichtungsmaterial zuführenden Auftragwalze (15) *eine Vorrichtung* gemäß einem der Ansprüche 4 bis 6 angeordnet ist.

## Claims

1. Method of reducing the volume or pressure of a fluid which is dragged into a gap (3, 17) by moving surfaces, **characterized in that** the gap (3, 17) is subdivided by means of one or more flexible dividing elements (4) into two or more flow ducts (5, 6, 14), each dividing element (4) being mounted at its rear end in the direction of movement of the surfaces and its front end, which runs out flat, extending into the gap (3, 17), so that it is aligned automatically in the gap (3, 17).

2. Method according to Claim 1, **characterized in that** the gap (3, 17) is subdivided by means of one or more dividing elements (4) into at least two flow ducts (5, 6), which each have a height of at most 1 mm at the narrowest point.

3. Method according to Claim 1 or 2, **characterized in that** the penetration depth of the dividing element (4) into the gap (3) is controlled.

4. Apparatus of reducing the volume or pressure of a fluid which is dragged into a gap (3, 17) by moving surfaces, **characterized in that** the gap (3, 17) is subdivided by means of one or more flexible dividing elements (4) into two or more flow ducts (5, 6, 14), each dividing element (4) being mounted at its rear end in the direction of movement of the surfaces and its front end, which runs out flat, extending into the gap (3, 17), so that it is aligned automatically in the gap (3, 17).

5. Apparatus according to Claim 4, **characterized in that** the dividing element is fabricated from a film, in particular with a thickness between 50 µm and 100 µm.

6. Apparatus according to Claim 4 or 5, **characterized in that** the penetration depth of the dividing element (4) into the gap (3) is adjustable.

7. Apparatus according to Claim 6, **characterized in that** the force with which the dividing element (4) is drawn into the gap (3) is used as a controlled variable for the penetration depth.

8. Apparatus according to Claim 7, **characterized in that** the force is determined by a measuring instrument (9), and the position of the dividing element (4) is controlled automatically by an actuating device (8).

9. Apparatus for winding up a material web (1), in particular a paper or board web or a plastic film, **characterized in that** an apparatus according to one of claims 4 to 6 is arranged in the ingoing gap (3) between the wound reel (2) and the web (1) running on.

10. Apparatus according to one of Claims 6 to 8 and according to Claim 9, **characterized in that** the penetration depth of the dividing element (4) into the ingoing gap (3) can be controlled on the basis of the diameter of the wound reel (2) and the web speed.

11. Apparatus for guiding or driving a product web (1), having a web pulling roll (10) or guide roller, **characterized in that** an apparatus according to one of Claims 4 to 6 is arranged in the ingoing gap (3) between the web (1) and the web pulling roll (10) or guide roller.

12. Apparatus for cooling or heating a web (1), having cooling rolls (11) or heating rolls (13), around which the web (1°) wraps, **characterized in that** an apparatus according to one of Claims 4 to 6 is arranged in the ingoing gap between the web (1) and a cooling roll (11) or heating roll (13).

13. Apparatus for coating a product web (1), in particular a paper or board web, **characterized in that** upstream of the applicator mechanism for applying coating material to the web (1) there is arranged a guide element (18) which, with the web (1), forms a gap (3) in which an apparatus according to one of claims 4 to 6 is arranged.

14. Apparatus for coating a product web (1), in particular a paper or board web, **characterized in that** an apparatus according to one of claims 4 to 6 is arranged in the application gap (17) between the web (1) and an applicator roll (15) that supplies the coating material.

## Revendications

1. Procédé pour réduire le volume ou la pression d'un fluide entraîné dans un interstice (3, 17) par des surfaces en mouvement, **caractérisé en ce que** l'interstice (3, 17) est divisé au moyen d'un ou de plusieurs éléments de séparation flexibles (4) en deux canaux d'écoulement ou plus (5, 6, 14), chaque élément de séparation (4) étant monté sur son extrémité arrière dans la direction du mouvement des surfaces, et son extrémité avant se terminant à plat s'étendant dans l'interstice (3, 17) *de sorte qu'elle s'oriente automatiquement dans l'interstice (3, 17)*.

2. Procédé selon la revendication 1, **caractérisé en ce que** l'interstice (3, 17) est divisé au moyen d'un ou de plusieurs éléments de séparation (4) en au moins deux canaux d'écoulement (5, 6) qui présentent chacun une hauteur de 1 mm au maximum au point le plus étroit.

3. Procédé selon la revendication 1 ou 2, **caractérisé en ce que** la profondeur de pénétration de l'élément de séparation (4) dans l'interstice (3) est contrôlée.

4. Dispositif pour réduire le volume ou la pression d'un fluide entraîné dans un interstice (3, 17) par des surfaces en mouvement, **caractérisé en ce que** l'interstice (3, 17) est divisé au moyen d'un ou de plusieurs éléments de séparation flexibles (4) en deux canaux d'écoulement ou plus (5, 6, 14), chaque élément de séparation (4) étant monté sur son extrémité arrière dans la direction du mouvement des surfaces, et son extrémité avant se terminant à plat s'étendant dans l'interstice (3, 17) de *sorte qu'elle s'oriente automatiquement dans l'interstice (3, 17)*.

5. Dispositif selon la revendication 4, **caractérisé en ce que** l'élément de séparation est fabriqué à partir d'une feuille, en particulier ayant une épaisseur comprise entre 50 µm et 100 µm.

6. Dispositif selon la revendication 4 ou 5, **caractérisé en ce que** la profondeur de pénétration de l'élément de séparation (4) dans l'interstice (3) peut être ajustée.

7. Dispositif selon la revendication 6, **caractérisé en ce que** la force avec laquelle l'élément de séparation (4) est tiré dans l'interstice (3) est utilisée comme valeur de réglage pour la profondeur de pénétration.

8. Dispositif selon la revendication 7, **caractérisé en ce que** la force est déterminée avec un appareil de mesure (9) et la position de l'élément de séparation (4) est régulée automatiquement par une commande de réglage (8).

9. Dispositif pour l'enroulement d'une bande de matériau (1), en particulier une bande de papier ou de carton ou une feuille de plastique, **caractérisé en ce que** dans l'interstice d'entrée (3) est disposé un *dispositif* selon l'une quelconque des revendications 4 à 6, entre le rouleau de bobinage (2) et la bande en mouvement (1).

10. Dispositif selon l'une quelconque des revendications 6 à 8 et selon la revendication 9, **caractérisé en ce que** l'élément de séparation (4) peut être commandé en fonction du diamètre du rouleau de bobinage (2) et de la vitesse de la bande en ce qui concerne sa profondeur de pénétration dans l'interstice d'entrée (3).

11. Dispositif pour l'entraînement ou le guidage d'une bande de matériau (1) avec un cylindre de traction de bande (10) ou un rouleau de guidage, **caractérisé en ce qu'**un *dispositif* selon l'une quelconque des revendications 4 à 6 est prévu dans l'interstice d'entrée (3) entre la bande (1) et le cylindre de traction de la bande (10) ou le rouleau de guidage.

12. Dispositif pour refroidir ou chauffer une bande (1) avec des cylindres de refroidissement (11) ou des cylindres de chauffage (13) qui sont entourés par la bande (1), **caractérisé en ce qu'***un dispositif* selon l'une quelconque des revendications 4 à 6 est prévu dans l'interstice d'entrée entre la bande (1) et un cylindre de refroidissement (11) ou un cylindre de chauffage (13).

13. Dispositif pour l'enduction d'une bande de matériau (1), en particulier une bande de papier ou de carton, **caractérisé en ce qu'**un élément de guidage (18) est disposé avant le poste d'enduction pour l'enduction de matériau de revêtement sur la bande (1), et forme avec la bande (1) un interstice (3) dans lequel est prévu *un dispositif* selon l'une quelconque des revendications 4 à 6.

14. Dispositif pour l'enduction d'une bande de matériau (1), en particulier une bande de papier ou de carton, **caractérisé en ce qu'***un dispositif* selon l'une quelconque des revendications 4 à 6 est prévu dans l'interstice d'enduction (17) entre la bande (1) et un cylindre d'enduction (15) acheminant le matériau de revêtement.
